# EUROPÄISCHE PATENTSCHRIFT

(11) **EP 1 709 660 B1**
(45) Veröffentlichungstag und Bekanntmachung des Hinweises auf die Patenterteilung: **09.05.2007**
(21) Anmeldenummer: 04802014.3
(22) Anmeldetag: 22.12.2004
(51) Int. Cl.: H01H 71/52

(54) **ELEKTROMECHANISCHER SCHALTER**
ELECTROMECHANICAL SWITCH
INTERRUPTEUR ELECTROMECANIQUE

(30) Priorität: 19.01.2004 AT 562004
(43) Veröffentlichungstag der Anmeldung: 11.10.2006
(73) Patentinhaber: Moeller Gebäudeautomation KG, 3943 Schrems (AT)
(72) Erfinder: TETIK, Adolf, A-1180 Wien (AT)
(74) Vertreter: Gibler, Ferdinand
(86) Internationale Anmeldenummer: PCT/AT2004/000452
(87) Internationale Veröffentlichungsnummer: WO 2005/069336

(56) Entgegenhaltungen:
- EP-A- 0 657 909
- WO-A-03/012812
- FR-A- 2 717 617
- US-A1- 2004 000 469

## Beschreibung

Die Erfindung betrifft einen elektromechanischen Schalter gemäß dem Oberbegriff des Anspruches 1.

Ein derartiger elektromechanischer Schalter ist in der FR -A1-2 717 617 beschrieben. Dieser hat einen mittels eines Betätigungsknebels verschwenkbaren Kontaktträger, auf welchem bewegliche Kontakte verschwenkbar gehalten sind. Diese beweglichen Kontakte sind mittels Federn gegen Anschläge gedrückt. Oberhalb der oberen Enden der beweglichen Kontakte ist eine parallel zur Verschwenkachse des Kontaktträgers verlaufende Welle gelagert, die auf Höhe jedes Kontaktes einen Arm trägt, der mit der Welle drehfest verbunden ist. Jeder dieser Arme weist eine Stirnfläche auf, an welcher der bewegliche Kontakt beim Verschwenken des Kontaktträgers von der AUS- in die EIN-Position zur Anlage kommt und der bewegliche Kontakt durch den Arm in seiner weiteren Bewegung gehemmt wird. Bei einer weiteren Verschwenkung des Kontaktträgers in Richtung der EIN-Position, die den geschlossenen Kontaktpaaren, umfassend je einen festen Kontakt und einen beweglichen Kontakt, entspricht, werden die Federn der beweglichen Kontakte mehr und mehr gespannt. In weiterer Folge läuft ein Arm mit einer Erhöhung auf eine am Kontaktträger angeordneten Schrägfläche auf.

Bei diesem Auflaufen wird dieser Arm angehoben, wobei aufgrund der drehfesten Verbindung der Arme mit der Welle alle Arme angehoben werden und die beweglichen Kontakte freigeben, die sich aufgrund der Vorspannung ihrer Federn sprungartig auf ihnen zugeordnete feste Kontakte zu bewegen.

Durch dieses sprungartige Anlegen der beweglichen Kontakte an die entsprechenden feststehenden Kontakte ist sichergestellt, dass der erforderliche Kontaktdruck sehr rasch aufgebaut wird und auch anfänglich ein niedriger Übergangswiderstand der Kontakte gewährleistet ist, wodurch die Gefahr einer Erhitzung und im Extremfall ein örtliches Verschweißen der Kontakte vermieden wird.

Bei dieser Lösung ergibt sich jedoch der Nachteil, dass die Fixierung der Arme auf der Welle sehr genau erfolgen muss, was mit einem entsprechenden Herstellungsaufwand verbunden ist.

Ziel der Erfindung ist es, diesen Nachteil zu vermeiden und einen Schalter der eingangs erwähnten Art vorzuschlagen, der sich unabhängig von der Anzahl seiner Schaltstrecken einfach herstellen lässt und bei dem dennoch ein rascher Aufbau des Kontaktdrucks bei händischer Betätigung des Schalters sichergestellt ist.

Ferner ist es Ziel der Erfindung einen Schalter anzugeben, bei welchem auch nach einer hohen Anzahl an Schaltungen der rasche Aufbau der Kontaktstrecke einwandfrei funktioniert.

Erfindungsgemäß wird dies bei einem Schalter der eingangs erwähnten Art durch die kennzeichnenden Merkmale des Anspruches 1 erreicht.

Hierdurch wird unter Vermeidung eines hohen Bauteilaufwandes in konstruktiv einfacher Weise ein rascher und sicherer sprungartiger Aufbau des Kontaktdruckes bei händischer Betätigung des Schalters erreicht.

Erfindungsgemäß ist somit eine Schalterkombination, die zumindest zwei aus jeweils einem beweglichen und einem zugehörigen feststehenden Kontakt bestehende Schaltstrecken aufweist, ausgeführt. Somit werden die einzelnen Hemmteile unabhängig voneinander über die Schaltwelle ausgelöst.

Die Weiterbildung der Erfindung gemäß Patentanspruch 2 erlaubt es in einfacher Weise Schalterkombinationen zu schaffen.

Durch die Anordnung der Hemmteile auf einer Achse, die naturgemäß kein Drehmoment überträgt, und die Vorspannung eines jeden Hemmteiles gegen dessen Hemmstellung erübrigen sich aufwendige Justierarbeiten, wie sie bei der bekannten Lösung erforderlich sind, um eine Hemmung der beweglichen Kontakte sicherstellen zu können.

Eine besonders hohe Verschleißfestigkeit des Hemmteils des erfindungsgemäßen Schalters kann durch die Merkmale des Patentanspruchs 3 bzw. 4 erreicht werden.

Zur Verringerung der Platzbedarfs im Sinne einer kompakten Bauweise des Schalters hat sich das Merkmal gemäß Patentanspruch 5 als besonders zweckmäßig erwiesen.

Die Erfindung wird nun anhand der Zeichnung näher erläutert. Dabei zeigen:
Fig. 1 eine axonometrische Darstellung eines erfindungsgemäßen Schalters mit abgehobenem Deckel,
Fig. 2 einen Schnitt durch einen Schalter nach der Fig. 1 mit Deckel,
Fig. 3 eine Draufsicht auf die beweglichen Kontakte mit Schaltwelle und Hemmteilen,
Fig. 4 einen Schnitt nach der Linie A-A der Fig. 3,
Fig. 5 einen Schnitt nach der Linie B-B der Fig. 3,
Fig. 6 eine Explosionsdarstellung der Anordnung nach Fig. 3 mit Schaltschloss und Betätigungshebel,
Fig. 7 eine Explosionsdarstellung der Anordnung nach Fig.3 jedoch mit einer gegenüber
Fig.6 versetzten Blickrichtung,
Fig.8 und Fig.9 Ansichten des Hemmteils.

Der erfindungsgemäße elektromechanische Schalter kann für verschiedene Schaltfunktionen vorgesehen sein. Er kann beispielsweise ein gewöhnlicher EIN/ AUS- Schalter sein, der allein zum händischen Herstellen bzw. Unterbrechen einer elektrischen Verbindung dient. Hauptanwendungsgebiet für den erfindungsgemäßen Schalter ist jedoch die Schutzschalter-Technik, d.h. er ist in der Regel als Motorschutzschalter, Leitungsschutzschalter oder- so wie in den Zeichnungen dargestellt- als Fehlerstromschutzschalter ausgebildet. Die hier dargestellte Anzahl von vier Polstrecken ist nicht erfindungswesentlich, je nach konkretem Anwendungsfall kann der Schalter mehr oder weniger Polstrecken aufweisen.

Der erfindungsgemäße Schalter weist ein Gehäuse 1 auf, in dem ein Schaltschloss 2 mit einem Betätigungshebel 3 gehalten sind. Dabei ist das Schaltschloss 2 mit einer Schaltwelle 4 gekoppelt, die mit Aufnahmen 5 für bewegliche Kontakte 6 versehen ist.

Weiters sind in dem Gehäuse 1 Montageplatten 22 gehalten, welche in Ausnehmungen 21 jeweils Achsen 7 aufnehmen, auf welchen Hemmteile 8 von einander unabhängig schwenkbar gehalten sind. An diesen Montageplatten 22 sind Separatoren 9 angeformt, die zwischen je zwei Kontaktpaare hineinragen, welche Kontaktpaare je einen festen Kontakt 10, der im Gehäuse 1 gehalten ist, und einen beweglichen Kontakt 6 umfassen, der in einer Aufnahme 5 gehalten ist. Dabei sind die festen und beweglichen Kontakte 10, 6 über nicht dargestellte elektrische Verbindungen mit Klemmen 11 verbunden.

Jeder Hemmteil 8 ist als hebelartiger Bauteil ausgebildet, an dessen einem Ende die Schwenkachse 7, und an dessen anderem Ende sowohl ein die Bewegung des beweglichen Kontaktes 6 über einen vorgegebenen Drehwinkel der Schaltwelle 4 hemmender Bereich als auch ein von einer von der Schaltwelle 4 bewegten Nocke 13 steuerbarer Bereich ausgebildet ist. Der hemmende Bereich ist durch eine hakenartige Abwinkelung 14 des Hemmteilendes ausgebildet, welches Hakenende in der Hemmteilslängsebene liegt. Eine den steuerbaren Bereich bildende Steuerfläche 12 ist an einer der hakenartigen Abwinkelungen 14 unmittelbar benachbarten, die Hemmteillängsebene überragenden Verbreiterung 24 ausgebildet. Zwischen seinen beiden Enden weist der aus Kunststoff bestehenden Hemmteil eine Kröpfung auf.

Die hakenförmigen Abwinkelungen 14 der Hemmteile 8 wirken mit Fortsätzen 15 (Fig. 6) der beweglichen Kontakte 6 zusammen (Fig. 4). Dabei greifen bei geöffneten Kontakten 10, 6 die Fortsätze 15 der beweglichen Kontakte 6 in die hakenförmigen Abwinkelungen 14 der

Hemmteile 8 ein (Fig. 2).

Die beweglichen Kontakte 6 weisen an beiden Seiten, von deren Kontaktträger abstehende, fluchtende Ansätze 16 auf, die in Nuten der Aufnahmen 5 verschwenkbar gehalten sind. Dabei bilden diese Ansätze 16 die Schwenkachsen der beweglichen Kontakte 6.

Die beweglichen Kontakte 6 sind über eine Feder 18, die einen im Kontaktträger des beweglichen Kontaktes 6 gehaltenen Führungsstiftes 19 umgibt, auf einem Wandteil 26 der Aufnahme 5 abgestützt und gegen einen Anschlag 20 der Aufnahme 5 vorgespannt, wobei die Federn 18 jeweils zwischen den Nuten 17 und den Anschlägen 20 angeordnet sind. Dabei ist der Ansatz 15 des beweglichen Kontaktes 6 an dessen an dem Anschlag 20 anliegenden Ende angeformt.

Bei fortschreitender Verdrehung der Schaltwelle 4 in Richtung der Schließstellung der Kontakte 10, 6 und damit der Verdrehung der Aufnahme 5 wird die Feder 18 mehr und mehr vorgespannt, da das eine Ende, bzw. der Fortsatz 15 des beweglichen Kontaktes 6 von der hakenförmigen Abwinkelungen 14 des Hemmteiles 8 gehalten wird, während es zum Abheben des Kontaktträgers des beweglichen Kontaktes 6 vom Anschlag 20 kommt. Dabei verdreht sich auch die Nocke 13, nähert sich mehr und mehr der Steuerfläche 12 bis die Nocke 13 die Steuerfläche 12 berührt und dann der Hemmteil 8 durch die Nocke 13 weggedrückt wird. Dabei kommt es zu einem Verschwenken der Hemmteile 8 entgegen der Kraft je einer diese gegen deren Hemmstellung vorspannenden Feder 23 (Fig. 2, 6, 7).

Bei Erreichen eines entsprechenden Drehwinkels der Schaltwelle 4 ist ein Hemmteil 8 soweit verschwenkt, dass seine hakenförmige Abwinkelung 14 außer Eingriff mit dem Fortsatz 15 des beweglichen Kontaktes 6 kommt und dieser von der Feder 18 mit hoher Kraft gegen den festen Kontakt 10 gedrückt wird, wodurch sich ein rascher Aufbau des Kontaktdruckes ergibt. Dabei kommt es zu diesem Sprungverhalten des beweglichen Kontaktes 6 bei einer Stellung des beweglichen Kontaktes, bei der zwischen diesem und dem festen Kontakt 10 noch ein beträchtlicher Spalt vorhanden ist.

Ein Öffnen der Kontakte 6, 10 erfolgt durch entsprechende Betätigung des Betätigungshebels 3 und des Schaltschlosses 2, das mit der Schaltwelle 4 gekoppelt ist. Dabei wird die Schaltwelle 4 und deren Aufnahmen 5 zurückgedreht, wodurch dann die in der Fig. 2 dargestellte Lage erreicht wird.

Wie vorstehend erläutert und aus den Zeichnungen ersichtlich sind die einzelnen Schaltstrecken gleichartig aufgebaut und zwar so, dass jedem beweglichen Kontakt 6 ein Hemmteil 8 zugeordnet ist, wobei die Hemmteile 8 unabhängig um die parallel zur Schaltwelle 4 verlaufende Achse 8 verschwenkbar sind. Zum Aufbau eines Schalters mit w Schaltstrecken können daher w gleichartig aufgebaute Schaltstrecken verwendet werden, welche lediglich auf einer entsprechend langen Schaltwelle 4 anzuordnen sind. Es bedarf daher zum Aufbau eines w- poligen Schalters keiner besonderer, aufeinander abgestimmter Bauteile bzw. keiner aufwändiger Abstimm- bzw. Justierarbeiten.

## Patentansprüche

1. Elektromechanischer Schalter, wie z.B. Leitungsschutzschalter oder Fehlerstromschutzschalter mit mindestens einem feststehenden Kontakt (10) und zumindest einem mit diesem zusammenwirkenden beweglichen Kontakt (6), der an einer zumindest eine Nocke (13) bewegenden Schaltwelle (4) schwenkbar gehalten ist und mittels einer Feder (18) in Richtung der Schließstellung der jeweils zusammenwirkenden Kontakte (10, 6) vorgespannt ist, wobei der bewegliche Kontakt (6) in einer der geöffneten Stellung der zusammenwirkenden Kontakte (10, 6) entsprechenden Stellung der Schaltwelle (4), die über einen Betätigungshebel (3) verdrehbar ist, an einem Anschlag (20) der Schaltwelle (4) anliegt und der bewegliche Kontakt (6) weiters einen Fortsatz (15) aufweist, der mit einem Hemmteil (8) zusammenwirkt, der verschwenkbar gehalten und über einen vorgegebenen Drehwinkel der Schaltwelle (4) die Bewegung des beweglichen Kontaktes (6) hemmt und nach Überschreiten eines vorgegebenen Drehwinkels der Schaltwelle (4) den beweglichen Kontakt (6) freigibt, wobei der Hemmteil (8) schwenkbar an einer parallel zur Schaltwelle (4) verlaufenden Achse (7) gehalten und gegen dessen Hemmstellung vorgespannt ist, und wobei der Hemmteil (8) sowohl mit einem die Bewegung des beweglichen Kontaktes (6) über den vorgegebenen Drehwinkel der Schaltwelle (4) hemmenden Bereich (14) als auch mit einem von einer von der Schaltwelle (4) bewegten Nocke (13) steuerbaren Bereich (12) ausgebildet ist, und wobei der Schalter zumindest zwei aus jeweils einem beweglichen und einem zugehörigen feststehenden Kontakt bestehende Schaltstrecken aufweist, **dadurch gekennzeichnet, dass** jedem beweglichen Kontakt ein Hemmteil (8) zugeordnet ist, und dass die Hemmteile (8) voneinander unabhängig um die parallel zur Schaltwelle (4) verlaufende Achse (7) verschwenkbar sind.

2. Schalter gemäß Anspruch 1, **dadurch gekennzeichnet, dass** der Hemmteil (8) als hebelartiger Bauteil ausgebildet ist, an dessen einem Ende eine Schwenkachse (7) und an dessen anderem Ende sowohl der die Bewegung des beweglichen Kontaktes (6) über den vorgegebenen Drehwinkel der Schaltwelle (4) hemmende Bereich (14) als auch der von einer von der Schaltwelle (4) bewegten Nocke (13) steuerbare Bereich (12) ausgebildet ist.

3. Schalter gemäß Anspruch 2, **dadurch gekennzeichnet, dass** das andere Ende des hebelartigen Bauteils einerseits zur Hemmung der Kontaktbewegung in Form eines Hakens (14) abgewinkelt und andererseits zur Steuerung durch die Nocke (3) in Form einer Steuerfläche (12) ausgebildet ist.

4. Schalter nach Anspruch 3, **dadurch gekennzeichnet, dass** die Steuerfläche an einer eine längsseitige Begrenzungsfläche des hebelartigen Bauteils überragenden Verbreiterung (24) ausgebildet ist.

5. Schalter nach einem der Ansprüche 2, 3 oder 4, **dadurch gekennzeichnet, dass** der hebelartige Bauteil gekröpft (25) ausgebildet ist.

6. Schalter nach einem der Ansprüche 1 bis 5, **dadurch gekennzeichnet, dass** der Hemmteil (8) aus Kunststoff hergestellt ist.

## Claims

1. An electromechanical switch such as a miniature circuit breaker or a residual-current circuit breaker, comprising at least one fixed contact (10) and at least one movable contact (6) which cooperates with the same and which is held in a swiveling manner on an actuating shaft (4) moving at least one cam (13) and is biased by means of a spring (18) in the direction of the closing position of the respectively cooperating contacts (10, 6), with the movable contact (6) resting in a position of the actuating shaft (4) corresponding to the opened position of the cooperating contacts (10, 6) on a stop (20) of the actuating shaft (4), which shaft can be twisted by means of an actuating lever (3), and with the movable contact (6) further having an extension (15) which cooperates with an inhibiting part (8) which is held in a swivelable manner and inhibits the movement of the movable contact (6) over a predetermined rotational angle of the actuating shaft (4) and after exceeding a predetermined rotational angle of the actuating shaft (4) releases the movable contact (6), with the inhibiting part (8) being held in a swivelable manner on an axis (7) extending parallel to the actuating shaft (4) and being biased against its inhibiting position, and with the inhibiting part (8) being formed both with a section (14) inhibiting the movement of the movable contact (6) over the predetermined rotational angle of the actuating shaft (4) as well as with a section (12) controllable with a cam (13) moved by the actuating shaft (4), and with the switch comprising at least two breaker gaps each consisting of a movable and an associated fixed contact, **characterized in that** each movable contact is associated with an inhibiting part (8) and that the inhibiting parts (8) can be swiveled independent of each other about the axis (7) extending parallel to the actuating shaft (4).

2. A switch according to claim 1, **characterized in that** the inhibiting part (8) is arranged as a lever-like component, with a swivel axis being arranged on its one end and on its other end both the section (14) inhibiting the movement of the movable contact (6) over the predetermined rotational angle of the actuating shaft (4) as well as the section (12) controllable by the cam (13) moved by the actuating shaft (4).

3. A switch according to claim 2, **characterized in that** the other end of the lever-like component is bent in the form of a hook (14) for inhibiting the contact movement on the one hand and is arranged on the other hand for control by the cam (3) in the form of a control surface (12).

4. A switch according to claim 3, **characterized in that** the control surface is arranged on a widening (24) protruding beyond the longitudinal boundary surface of the lever-like component.

5. A switch according to one of the claims 2, 3 or 4, **characterized in that** the lever-like component is provided with a cranked arrangement (25).

6. A switch according to one of the claims 1 to 5, **characterized in that** the inhibiting part (8) is made of plastic.

## Revendications

1. Commutateur électromécanique, par exemple disjoncteur de protection de ligne ou disjoncteur à courant de fuite, avec au moins un contact fixe (10) et au moins un contact mobile (6) coopérant avec celui-ci, qui est retenu de façon pivotante sur un arbre de commutation (4) se déplaçant au moyen d'au moins une came (13) et qui est précontraint au moyen d'un ressort (18) vers la position de fermeture des contacts (10, 6) coopérant entre eux, le contact mobile (6) reposant sur une butée (20) de l'arbre de commutation (4) dans une position de l'arbre de commutation (4) pouvant être tourné par un levier d'actionnement (3) qui correspond à la position ouverte des contacts (10, 6) coopérant entre eux et le contact mobile (6) possédant en outre une saillie (15) qui coopère avec un élément partie de blocage (8) retenu de façon pivotante et qui bloque le déplacement du contact mobile (6) sur un angle de rotation prédéterminé de l'arbre de commutation (4) et libère le contact mobile (6) après le dépassement d'un angle de rotation prédéterminé de l'arbre de commutation (4), l'élément de blocage (8) étant retenu sur un axe (7) parallèle à l'arbre de commutation (4) et précontraint vers sa position de blocage, et l'élément de blocage (8) étant doté aussi bien d'une zone (14) bloquant le déplacement du contact mobile (6) sur un angle de rotation prédéterminé de l'arbre de commutation (4) que d'une zone (12) pouvant être actionnée par une came (13) déplacée par l'arbre de commutation (4), et le commutateur possédant au moins deux trajets de commutation composés d'un contact mobile et d'un contact fixe correspondant, **caractérisé en ce que** chaque contact mobile est associé à un élément de blocage (8) et **en ce que** les éléments de blocage (8) sont capables de pivoter autour de l'axe (7) parallèle à l'arbre de commutation (4) indépendamment les uns des autres.

2. Commutateur selon la revendication 1, **caractérisé en ce que** l'élément de blocage (8) est conçu comme un élément en forme de levier, dont l'extrémité porte un axe de pivotement (7) et l'autre extrémité aussi bien la zone (14) bloquant le déplacement de contact mobile (6) sur l'angle de rotation prédéterminé de l'arbre de commutation (4) que la zone (12) pouvant être actionnée par la came (13) déplacée par l'arbre de commutation (4).

3. Commutateur selon la revendication 2, **caractérisé en ce que** l'autre extrémité de l'élément en forme de levier est, d'une part, pliée en forme de crochet (14) pour bloquer le mouvement de contact, et d'autre part conformée comme une surface d'actionnement (12) pour l'actionnement par la came (3).

4. Commutateur selon la revendication 3, **caractérisé en ce que** la surface d'actionnement est formée sur un élargissement (24) dépassant d'une surface de délimitation longitudinale de l'élément en forme de levier.

5. Commutateur selon l'une des revendications 2, 3 ou 4, **caractérisé en ce que** l'élément en forme de levier est coudé (25).

6. Commutateur selon l'une des revendications 1 à 5, **caractérisé en ce que** l'élément de blocage (8) est fait de matière plastique.
